# EUROPÄISCHE PATENTSCHRIFT

(11) **EP 0 338 281 B1**
(45) Veröffentlichungstag und Bekanntmachung des Hinweises auf die Patenterteilung: **06.05.1992**
(21) Anmeldenummer: 89105208.6
(22) Anmeldetag: 23.03.1989
(51) Int. Cl.: B65B 43/39

(54) **Verfahren und Vorrichtung zum Öffnen der Verschlussklappen eines Kartons**
Method and device for opening the closure flaps of a carton
Procédé et dispositif pour ouvrir les volets de fermeture d'un carton

(30) Priorität: 16.04.1988 DE 3812749
(43) Veröffentlichungstag der Anmeldung: 25.10.1989
(73) Patentinhaber: WINKLER & DÜNNEBIER MASCHINENFABRIK UND EISENGIESSEREI KG, D-56564 Neuwied (DE)
(72) Erfinder: Blümle, Martin, Dipl.-Ing., D-5451 Horhausen (DE); Kloft, Antonius Dipl.-Ing., D-5419 Hahn am See (DE)
(74) Vertreter: Schieferdecker, Lutz, Dipl.-Ing.

(56) Entgegenhaltungen:
- US-A- 3 863 427

## Beschreibung

Die Erfindung betrifft ein Verfahren und eine Vorrichtung zum Öffnen bzw. Spreizen der Verschlußklappe/Verschlußklappen einer bereits bodenseitig geschlossenen Papp- oder Faltschachtel.

Wenn z.B. in einer Briefumschlag-Verpackungsmaschine die Papp- oder Faltschachteln von oben über einen Briefumschlagstapel geschoben werden, ist es erforderlich, daß die während dieses Verpackungsvorganges unten befindlichen, noch offenen Verschlußklappen eine den Verpackungsvorgang nicht behindernde Stellung einnehmen. So dürfen sie insbesondere nicht dem Verpackungsgut im Wege stehen und sollen daher möglichst mit ihrem freien Rand von der Schachtel weg, d.h. nach außen gerichtet sein. Um dies zu erreichen, werden bei bekannten Vorrichtungen der genannten Art z.B. Saugelemente oder Schwenkarme eingesetzt, mit deren Hilfe die Verschlußklappen in die gewünschte Öffnungsposition gebracht werden. Problematisch ist bei diesen bekannten Vorrichtungen, daß sie formatabhängig sind, d.h. sie müssen auf die jeweiligen Schachtelgrößen eingerichtet und bei einem Formatwechsel umgestellt werden, wozu ein längerer Maschinenstop erforderlich ist. Ferner ist die Ansteuerung und Lagerung der Sauger und Schwenkarme aufwendig und kompliziert und somit störanfällig.

Aus der US-PS 3 863 427 sind darüber hinaus eine Vorrichtung und ein Verfahren zum Verpacken von Flaschen bekannt, wobei ebenfalls Papp- oder Faltschachteln mit geöffneten Verschlußklappen über zu verpackende Flaschen geschoben werden. Die bekannte Vorrichtung weist zwei Rollenketten auf, welche parallel zueinander sowie seitlich unter der Transportbahn der Faltschachteln angeordnet sind. Die beiden Rollenketten laufen schneller als die Transportbahn der Faltschachteln und dienen ferner als Träger für Stangen. Diese Stangen greifen während eines im wesentlichen horizontal gerichteten Transports der Faltschachteln an deren in Transportrichtung vorderen Verschlußklappe an und klappen sie nach außen weg. Dies geschieht durch formschlüssigen Angriff der Stange an der Verschlußklappe sowie aufgrund der größeren Laufgeschwindigkeit der Rollenketten gegenüber der Transportbahn für die Faltschachteln.

Bei der aus der US-PS 3 863 427 bekannten Vorrichtung müssen die Faltschachteln über kontinuierlich bewegte Flaschen gestülpt werden, wobei dies ferner mit geöffnetem Boden geschieht. Die Besonderheiten dieser Verpackungssituation und die Verwendung einer formschlüssig angreifenden Stange, die von neben der Faltschachtel-Transportbahn angeordneten Rollenketten bewegt wird, bringen es mit sich, daß ein großer Platzbedarf mit dieser bekannten Vorrichtung verbunden ist.

Der Erfindung liegt die Aufgabe zugrunde, ein Verfahren und eine Vorrichtung zum Aufklappen bzw. Spreizen der Verschlußklappen von bodenseitig bereits geschlossenen Faltschachteln zu schaffen, wobei das Verfahren möglichst einfach und unkompliziert sein soll und wobei die Vorrichtung unabhängig vom Format arbeiten kann.

Zur Lösung dieser Aufgabe sieht die Erfindung vor, daß die Faltschachtel mit nach oben weisendem Boden und nach unten hängender Verschlußklappe aus einer schwebenden Position derart abgesenkt wird, daß die Verschlußklappe auf einen sich in Öffnungsrichtung bewegenden Mitnehmer auftrifft und von diesem sodann in Öffnungsrichtung bewegt wird.

Gemäß dem erfindungsgemäßen Verfahren wird die Verschlußklappe mit ihrem freien Rand lose auf den sich in ihrer Öffnungsrichtung bewegenden Mitnehmer aufgesetzt. Der Mitnehmer verschwenkt sodann durch Reibkontakt die Verschlußklappe in der seiner Bewegungsrichtung entsprechenden Öffnungsrichtung. Während dieses Verschwenkens der Verschlußklappe wird die Faltschachtel weiter abgesenkt, bis die Verschlußklappe bzw. die Verschlußklappen ausreichend weit aufgespreizt sind.

Die Mitnehmer können endlos umlaufende Bänder, linear bewegliche Schiebestücke oder Walzen sein.

Zum Öffnen von zwei Verschlußklappen mittels endlos umlaufender Bänder dient jeweils deren Obertrum als Mitnehmer, wobei die Bänder mit ihrem jeweiligen Obertrum in voneinander weggerichteter Richtung umlaufen. Diese Richtung stimmt dabei ferner mit der gewünschten Öffnungsrichtung für die Verschlußklappen überein.

Zum Öffnen von vier Verschlußklappen sind vorzugsweise vier als Mitnehmer dienende Bänder, Walzen oder linear bewegbare Schiebestücke vorgesehen. Der Öffnungs- und Aufklappvorgang erfolgt sicher und zuverlässig, wobei keine komplizierten Steuervorrichtungen notwendig sind. Auch die Vorrichtung zur Durchführung des Öffnungs- und Aufklappvorganges ist unkompliziert und enthält keinerlei störanfällige Komponenten.

Weitere Merkmale und besondere Ausgestaltungen der Vorrichtung gehen aus Unteransprüchen im Zusammenhang mit der Zeichnung hervor.

Die Erfindung wird nachstehend anhand von Ausführungsbeispielen, die in der Zeichnung dargestellt sind, näher beschrieben. Dabei zeigen:
Fig. 1: in prinzipmäßiger Darstellung und nur beispielsweise eine Briefumschlag-Verpackungsmaschine mit einer integrierten Vorrichtung zum Öffnen Verschlußklappenden eines Kartons bzw. einer bodenseitig bereits geschlossenen Faltschachtel;
Fig. 2: in prinzipmäßiger Darstellung eine Draufsicht auf die Vorrichtung zum Öffnen der Verschlußklappen eines Kartons bzw. einer Faltschachtel;
Fig. 3: in perspektischer sowie schematischer Ansicht ein erstes Ausführungsbeispiel mit einer Faltschachtel vor dem Öffnen der Verschlußklappen;
Fig. 4: eine Ansicht des Ausführgsbeispieles gemäß Fig. 3 nach dem Öffnen der Verschlußklappen;
Fig. 5: eine Ansicht wie in Fig. 3 von einer abgewandelten Ausführungsform vor dem Öffnen der Verschlußklappen;
Fig. 6: eine Ansicht wie in Fig. 5 nach dem Öffnen der Verschlußklappen;
Fig. 7: in größerem Maßstab sowie Seitenansicht und rein schematisch Einzelheiten der in den Figuren 3 - 6 dargestellten Ausführungsbeispiele;
Fig. 8: eine Prinzipskizze wie in Fig. 7 von einer abgewandelten Ausführungsform;
Fig. 9: eine Prinzipskizze eines weiteren Ausführungsbeispieles vor dem Öffnen der Verschlußklappen und
Fig. 10: eine Prinzipskizze wie in Fig. 9 nach dem Öffnen der Verschlußklappen.

Bei dem nur als Beispiel konkret genannten Anwendungsfall gemäß Fig. 1 handelt es sich um eine Briefumschlag-Verpackungsmaschine 1, die eine Stapelstation 2 mit einer Fächerscheibe 3 für einzeln ankommende Briefumschläge enthält. In der Stapelstation 2 werden Briefumschlagstapel 4 gebildet und sodann auf einem Arbeitstisch 5 in hier nicht näher interessierender Weise in eine Verpackungsstation 6 verschoben, in der Kartons bzw. bodenseitig geschlossene Faltschachteln 7 mit nach unten hängenden, ausreichend geöffneten, d.h. mit ihren freien Rändern etwas voneinander weggerichteten Verschlußklappen 8, 9 bzw. 10, 11 über den dorthin verschobenen Briefumschlagstapel 4 entsprechend der Darstellung der Faltschachtel 7a in Fig. 1 geschoben werden. Daraufhin werden die vollen Faltschachteln 7 in hier nicht näher interessierender Weise gewendet und schließlich verschlossen, wie dies ohne nähere Einzelheiten entsprechend den gestrichelten Linien links von der Verpackungsstation 6 in Fig. 1 prinzipiell angedeutet ist.

Um zu erreichen, daß die Faltschachteln 7 in der Verpackungsstation 6 bei geschlossenem Boden 12 ausreichend geöffnete bzw. voneinander weggerichtete Verschlußklappen 8, 9 bzw. 10, 11 aufweisen, werden sie in einer der Verpackungsstation 6 vorgeschalteten, prinzipmäßig in Fig. 2 ergännzten Verschlußklappen-Öffnungsstation 13 in die gewünschte bzw. erforderliche Lage gebracht. In dieser Verschlußklappen-Öffnungsstation 13 werden die Verschlußklappen 7 mit nach oben weisendem Boden 12 und mit nach unten hängenden Verschlußklappen 8 - 11 aus einer schwebenden Position abgesenkt und auf in den Figuren 3 - 10 im einzelnen dargestellte Mitnehmer 14, 15 bzw. 14 - 16 oder 18, 19 bzw. 20 aufgesetzt. Diese Mitnehmer 14 - 20 ergreifen jeweils die freien Ränder, z.B. die Ränder 21, 222 der Verschlußklappen 8, 9 der Faltschachtel 7 und klappen sie aus der indifferenten Position gemäß Fig. 3 in die Öffnungsposition gemäß Fig. 4. Dabei bewegen sich die Mitnehmer 14, 15 voneinander weg und öffnen bzw. spreizen oder klappen die Verschlußklappen 8, 9 in Öffnungsrichtung auf, wobei die Faltschachtel 7 kontinuierlich weiter abgesenkt wird, bis sie nicht nur mit ihren Verschlußklappen 8, 9 gemäß Fig. 3, sondern zusätzlich auch mit ihren die Verschlußklappen 8, 9 tragenden Seitenwänden 23, 24 auf den Mitnehmern 14, 15 ausfliegt. Bi Erreichen dieses Zustandes gemäß Fig. 4 stehen die Verschlußklappen 8, 9 rechtwinklig zu den Seitenwänden 23, 24 in einer ausreichenden Öffnungsposition, um sodann nach dem Abheben aus der Verschlußklappen-Öffnungsstation 13 weiter in die Verpackungsstation 6 transportiert zu werden, wo sie dann problemlos über einen dort befindlichen Briefumschlagstapel 4 geschoben werden können.

Der Transport einer bodenseitig geschlossenen Faltschachtel 7 zur Verschlußklappen-Öffnungsstation 13 und von dort zur Verpackungsstation 6 (Fig. 2) erfolgt z.B. mit Hilfe eines roboterartigen Transportgerätes 25 (Fig. 1), das mit Hilfe von einem oder mehreren Saugern 26 die Faltschachteln 7 bodenseitig trägt und z.B. längs einer Schiene 27 zwischen den verschiedenen Stationen sowohl in horizontaler Richtung als auch in vertikaler Richtung längs einer oder mehreren Säulen 28 (Fig. 1) verfahrbar ist.

Die Verschlußklappen-Öffnunngsstation 13 gemäß den Figuren 3 und 4 umfaßt eine Arbeitsplatte 29 bzw. einen Tisch 29 mit zwei durch einen Mittelsteg 30 getrennten, parallel zueinander verlaufenden Ausnehmungen 31, 32. Auf dem Mittelsteg 30 sind die im Betrieb sich voneinander wegbewegenden Mitnehmer 14, 15 angeordnet. Bei dem in den Figuren 3 und 4 konkret dargestellten Ausführungsbeispiel handelt es sich bei diesen Mitnehmern 14, 15 um endlos umlaufende Bänder, wie dies im einzelnen auch in Fig. 7 dargestellt ist. Hierzu sind Umlenkwalzen 33 und Antriebswalzen 34 für jeden bandförmigen Mitnehmer 14, 15 in den Tisch 29 gelagert und liegen mit ihren sich entsprechend den Pfeilen in den Figuren 3 und 7 bewegenden Obertrum 35, 36 geringfügig über der Ebene der Oberfläche 37 des Tisches 29.

Die Umlenkwalzen 33 und Antriebswalzen 34 sind in den Tisch 29 versenkt angeordnet, wobei die Lage der einander benachbarten Walzen 33 derart gewählt ist, daß sie innerhalb der Breite B einer Faltschachtel 7 bzw. des Abstandes von deren Seitenwänden 23, 24 und somit von deren Verschlußklappen 8, 9 liegen. Die beiden bandförmingen Mitnehmer 14, 15 gemäß den Figuren 3, 4 und 7 liegen ferner fluchtend in einer Ebene.

Die Länge der beiden bandförmigen Mitnehmer 14, 15 ist vorzugsweise unterschiedlich. Der eine bandförmige Mitnehmer 14 kann verhältnismäßig kurz sein, während der andere bandförmige Mitnehmer 15 eine beliebige Länge besitzen kann. Dadurch ist es möglich, Faltschachteln 7 unterschiedlichster Größe auf ein- und der- selben Verschlußklappen-Öffnungsstation 13 zu bearbeiten, wenn jeweils die eine Verschlußklappe 8 von dem relativ kurzen, bandförmigen Mitnehmer 14 in Öffnungsrichtung verschwenkt wird, während die andere Veschlußklappe 9 an einer beliebigen Stelle bezogen auf die Länge des bandförmigen Mitnehmers 15 aufsetzt und dann ebenfalls dort aufgeklappt wird.

Die beiden Ausnehmungen 31 und 32 dienen bei dem in den Figuren 3 und 4 dargestellten Ausführungsbeispiel ebenfalls als Öffnungshilfe für Verschlußklappen, und zwar konkret für die langen Seitenklappen 10, 11. Um sie aufzuspreizen, weist der Mittelsteg 30 nach unten bzw. in Absetzrichtung entsprechend dem Pfeil in Fig. 3 divergierende Seitenflächen 38, 39 auf. so daß ein für viele Anwendungsfälle ausreichendes Öffnen der seitlichen Verschlußklappen 10, 11 erfolgt, wenn sie mit ihren freien Rändern 40, 41 beim Absenken der Faltschachteln 7 an den Seitenflächen 38, 39 des Mittelsteges 30 entlang gleiten. Das Ergebnis eines derartigen Öffnungs- bzw. Spreizvorganges zeigt Fig. 4.

Die als Mitnehmer 14, 15 dienenden, endlos umlaufenden Bänder sind z.B. Gummibänder oder gummiähnliche Bänder mit einem ausreichenden Reibkoeffizienten und liegen mit ihrem Obertrum 35, 36 vorzugsweise auf dem Mittelsteg 30 auf, der lediglich im Bereich der Faltschachtel 7 bzw. der beiden Umlenkrollen 33 mit einer Ausnehmung 42 versehen ist.

Die beiden Figuren 4 und 5 zeigen eine abgewandelte Ausführungsform, wobei grundsätzlich gleiche Bezugszahlen für gleiche bzw. gleichartige Teile verwendet sind.

Die Verschlußklappeen-Öffnungsstation 13 gemäß den Fig. 5 und 6 weist wiederum einen Tisch bzw. eine Ablageplatte 29 sowie insgesamt vier gesonderte, längs sich kreuzenden Achsen 43, 44 angeordnete und sich voneinander jeweils wegbewegende Mitnehmer 14, 15 und 16, 17 auf. Als Mitnehmer dienen auch hier wiederum endlos umlaufende Bänder bzw. jeweils deren Obertrum 35, 36 und 45, 46, die sich entsprechend den Pfeilen in Fig. 5 von der Faltschachtel 7 wegbewegen. Die als Mitnehmer dienenden Bänder 14 - 17 sind wiederum um Umlenkwalzen 33 und Antriebswalzen 34 gemäß Fig. 7 geführt, die derart in dem Tisch bzw. der Ablageplatte 29 derart versenkt angeordnet sind, daß sich das jeweilige Obertrum 35, 36 bzw. 45, 46 unmittelbar auf oder über der Oberfläche der Ablageplatte bzw. des Tisches 29 befindet.

Im Bereich der Faltschachtel 7 weist der Tisch bzw. die Ablageplatte 29 eine Ausnehmung 47 auf, durch die die bandförmigen Mitnehmer 14- 17 von unten nach oben um ihre Umlenkwalzen 33 (entsprechend Fig. 7) hindurchtreten und sich dann entsprechend den sich kreuzenden Achsen 43, 44 rechtwinklig voneinander wegbewegen, wie dies anhand der Pfeile in Fig. 5 dargestellt ist. Die beiden bandförmigen Mitnehmer 16, 17 können ebenso wie der bandförmige Mitnehmer 14 relativ kurz sein im Vergleich zu dem vierten, bandförmigen Mitnehmeer 15,gemäß so daß in der Verschlußklappen-Öffnungsstation 13 gemäß den Figuren 5 und 6 wiederum die Verschlußklappen 8, 9 sowie 10 und 11 verschieden großer Faltgemäßschachteln 7 aufklappt bzw. in eine sichere Öffnungsposition gemäß Fig. 6 gebracht werden können.

Die Mitnehmer müssen nicht notwedigerweise endlos umlaufende Bänder sein, sondern können auch gemäß dem in Fig. 8 schematisch dargestellten Ausführungsbeispiel Schiebestücke 18, 19 sein. Diese Schiebestücke 18, 19 sind in geeigneter Weise in dem Tisch bzw. der Ablageplatte 29 gelagert und geführt, so daß sie entsprechend den Pfeilen in Fig. 8 voneinander weggerichtete Bewegungen durchführen können. Als Antrieb 48 kann eine Kolben-Zylindereinrichtung vorgesehen sein, deren Kolbenstangen 49, 50 an Mitnehmern 51 der Schiebestücke 18, 19 angreifen und diese entsprechend den Pfeilen derart geradlinig voneinander wegbewegen, daß die auf ihnen stehenden Verschlußklappen 8, 9 der Faltschachtel 7 voneinander weg in Öffnungsrichtung aufklappen.

Schiebestücke 18 und 19 können ebenso wie bandförmige Mitnehmer 14 - 17 gemäß den Figuren 5 - 6 in sich kreuzender Weise in einer Arbeits- oder Tischplatte 29 integriert sein uund dadurch ein Öffnen aller vier Verschlußklappen 8 - 11 bewirken.

Ein weiteres Ausführungsbeispiel ist schließlich in den Figuren 9 und 10 ebenfals rein schematisch dargestellt. Als Mitnehmer 20 ist für jede Verschlußklappe 8, 9 bzw. 10, 11 je eine angetriebene Walze 20 vorgesehen. Die Achsen 52, 53 dieser Walzen befinden sich unterhalb der Tisch- bzw. Ablageplatte 29 und stehen paarweise parallel bzw. senkrecht zueinander. Die Antriebs- und Bewegungsrichtung der als Mitnehmer 20 dienenden Walzen ist jeweils voneinander weggerichtet, wie die Pfeile in den Figuren 8 und 9 zeigen. Die Verschlußklappen 8 - 11 einer Faltschachtel 7 spreizen sich daher in Öffungsrichtung, wenn die Faltschachhtel 7 in Richtung des Pfeiles gemäß Fig. 9 aus einer schwebenden Position abgesenkt und mit ihren Verschlußklappen 8 - 11 jeweils auf eine in Öffnungsrichtung drehende Walze 20 aufgesetzt werden.

Wesentlich ist somit und gilt für sämtliche Ausführungsformen, daß die Verschlußklappen 8 - 11 bei einer Absenkbewegung der Faltschachtel 7 nur mit ihrem freien Rand 21, 22 auf einen ebenen oder gewölbten Mitnehmer lose aufgesetzt werden und daß sich dieser Mitnehmer in der gewünschten Öffnungsrichtung bewegt. Lediglich durch Haftung und Reibkontakt verschwenkt der Mitnehmer die jeweilige Verschlußklappe in der gewünschten, seiner Bewegungsrichtung entsprechenden Öffnungsrichtung, wobei gleichzeitig die Faltschachtel weiterhin abgesenkt wird, bis die Verschlußklappen ihre endgültige Öffnungsposition erreicht haben, wobei sie senkrecht zu den Seitenwänden 23, 24 der Faltschachtel 7 stehen können, wie dies in den Figuren 3 - 6 dargestellt ist.

## Patentansprüche

1. Verfahren zum Öffnen bzw. Spreizen der Verschlußklappe/ der Verschlußklappen einer bereits bodenseitig geschlossenen Papp- oder Faltschachtel, dadurch gekennzeichnet,
a) daß die Faltschachtel (7) mit nach oben weisendem Boden (12) und nach unten hängender Verschlußklappe (8 bis 11) aus einer schwebenden Position abgesenkt wird
b) und daß dabei die Verschlußklappe (8 bis 11) auf einen sich in Öffnungsrichtung der Verschlußklappe (8 bis 11) bewegenden Mitnehmer (14 bis 20) trifft
c) und von diesem sodann in Öffnungsrichtung bewegt wird.

2. Verfahren nach Anspruch 1, dadurch gekennzeichnet, daß die Verschlußklappe (8 bis 11) mit ihrem freien Rand (21, 22) lose auf den sich in ihrer Öffnungsrichtung bewegenden Mitnehmer (14 bis 20) aufgesetzt wird und daß der Mitnehmer (14 bis 20) durch Reibkontakt die Verschlußklappe (8 bis 11) in der seiner Bewegungsrichtung entsprechenden Öffnungsrichtung verschwenkt.

3. Verfahren nach Anspruch 1 und 2, dadurch gekennzeichnet, daß die Faltschachtel (7) beim Verschwenken der Verschlußklappe (8 bis 11) weiterhin abgesenkt wird.

4. Verfahren nach einem odder mehreren der vorhergehenden Ansprüche, dadurch gekennzeichnet, daß sich die Mitnehmer (14 bis 20) bei Verwendung von zwei oder vier Mitnehmern (14 bis 20) jeweils voneinander wegbewegen.

5. Vorrichtung zum Öffnen bzw. Spreizen der Verschlußklappe/Verschlußklappen (8 bis 11) einer bereits bodenseitig geschlossenen Papp- oder Faltschachtel (7), dadurch gekennzeichnet,
a) daß sie einen in Öffnungsrichtung der Verschlußklappe (8 bis 11) bewegbaren Mitnehmer (14 bis 20) aufweist und
b) daß eine Einrichtung zum Absenken der Papp- oder Faltschachtel (7) auf den sich bewegenden Mitnehmer (14 bis 20) vorgesehen ist.

6. Vorrichtung nach Anspruch 5, dadurch gekennzeichnet, daß der Mitnehmer (14 bis 17) ein endlos umlaufendes Band ist.

7. Vorrichtung nach Anspruch 5, dadurch gekennzeichnet, daß der Mitnehmer (18, 19) ein Schiebestück ist.

8. Vorrichtung nach Anspruch 5, dadurch gekennzeichnet, daß der Mitnehmer (20) eine Walze ist.

9. Vorrichtung nach einem oder mehreren der vorhergehenden Ansprüche,13 gekennzeichnet durch eine Verschlußklappen-Öffnungsstation (13) mit einer Arbeitsplatte/mit einem Tisch (29) und darin gelagerten Mitnehmern (14 bis 20).

10. Vorrichtung nach einem oder mehreren der vorhergehenden Ansprüche, dadurch gekennzeichnet, daß zwei sich voneinander wegbewegende Mitnehmer (14, 15 bzw. 18, 19) vorgesehen sind.

11. Vorrichtung nach einem oder mehreren der vorhergehenden Ansprüche, dadurch gekennzeichnet, daß vier sich voneinander wegbewegende Mitnehmer (14 bis 20) vorgesehen sind.

12. Vorrichtung nach einem oder mehreren der vorhergehenden Ansprüche, dadurch gekennzeichnet, daß die Mitnehmer (14 bis 17) kreuzförmig zueinander angeordnet sind.

13. Vorrichtung nach einem oder mehreren der vorhergehenden Ansprüche, dadurch gekennzeichnet, daß ein roboterartiges Transportgerät (25) zum Absenken der Faltschachtel (7) vorgesehen ist.

14. Vorrichtung nach einem oder mehreren der vorhergehenden Ansprüche, dadurch gekennzeichnet, daß die Länge der bandförmigen Mitnehmer (14, 15) unterschiedlich ist.

15. Vorrichtung nach einem oder mehreren der vorhergehenden Ansprüche, dadurch gekennzeichnet, daß Ausnehmungen (31, 32) mit divergierenden Seitenflächen (38, 39) in der Arbeitsplatte bzw. in dem Tisch (29) als Öffnungshilfe vorgesehen sind.

## Claims

1. A method of opening or spreading the closure flap or closure flaps of a cardboard or folding box which is already closed at the bottom, characterised in that
a) the folding box (7) is lowered from a suspended position with its bottom (12) facing upwardly and the closure flap (8 to 11) hanging downwardly,
b) and when that happens the closure flap (8 to 11 ) meets an entrainment means (14 to 20 ) which moves in the direction of opening of the closure flap (8 to 11)
c) and is then moved by same in the opening direction.

2. A method according to claim 1 characterised in that the closure flap (8 to 11) is loosely placed with its free edge (21, 22) on the entrainment means (14 to 20) which moves in its opening direction and that the entrainment means (14 to 20), by frictional contact, moves the closure flap (8 to 11) in the opening direction which corresponds to its direction of movement.

3. A method according to claim 1 and claim 2 characterised in that the folding box (7) continues to be lowered in the pivotal movement of the closure flap (8 to 11).

4. A method according to one or more of the preceding claims characterised in that , when using two or four entrainment means (14 to 20), the entrainment means (14 to 20) move respectively away from each other.

5. Apparatus for opening or spreading the closure flap/closure flaps (8 to 11) of a cardboard or folding box (7) which is already closed at the bottom characterised in that
a) it has an entrainment means (14 to 20) which is movable in the direction of opening of the closure flap (8 to 11) and
b) there is provided a means for lowering the cardboard or folding box (7) on to the moving entrainment means (14 to 20).

6. Apparatus according to claim 5 characterised in that the entrainment means (14 to 17) is an endlessly circulating belt.

7. Apparatus according to claim 5 characterised in that the entrainment means (18, 19) is a slide portion.

8. Apparatus according to claim 5 characterised in that the entrainment means (20) is a roller.

9. Apparatus according to one or more of the preceding claims characterised by a closure flap opening station (13) with a working plate/with a table (29) and entrainment means (14 to 20) which are mounted therein.

10. Apparatus according to one or more of the preceding claims characterised in that there are provided two entrainment means (14, 15 and 18, 19 respectively) which move away from each other.

11. Apparatus according to one of the preceding claim characterised in that there are provided four entrainment means (14 to 20) which move away from each other.

12. Apparatus according to one or more of the preceding claims characterised in that the entrainment means (14 to 17) are arranged in a cross configuration relative to each other.

13. Apparatus according to one or more of the preceding claims characterised in that there is provide a robot-like transportation arrangement (25) for lowering the folding box (7).

14. Apparatus according to one or more of the preceding claim characterised in that the lengths of the belt-like entrainment means (14, 15) are different.

15. Apparatus according to one or more of the preceding claim characterised in that there are provided openings (31, 32) with divergent side surfaces (38, 39) in the working plate or in the table (29), as an opening aid.

## Revendications

1. Procédé pour ouvrir ou écarter le(s) volet(s) de fermeture d'une boite pliante ou en carton dont le fond est déjà fermé, caractérisé en ce que
a) la boîte pliante (7), le fond (12) dirigé vers le haut et le volet de fermeture (8 à 11) suspendu vers le bas, sont abaisses d'une position suspendue,
b) le volet de fermeture (8 à 11) rencontre un entraîneur (14 à 20) se déplaçant dans le sens de l'ouverture du volet de fermeture (8 à 11) et
c) en ce que l'entraîneur déplace le volet de fermeture dans le sens de l'ouverture.

2. Procédé selon la revendication 1, caractérisé en ce que le volet de fermeture (8 à 11) est posé, par son bord libre (21, 22) et de manière mobile, sur l'entraîneur (14 à 20) qui se déplace dans le sens de son ouverture, et en ce que l'entraîneur (14 à 20) fait pivoter, par contact de frottement, le volet de fermeture (8 à 11) dans le sens de l'ouverture qui correspond à son sens de déplacement.

3. Procédé selon les revendications 1 et 2, caractérisé en ce que la boite pliante (7) continue d'être abaissée pendant le pivotement du volet de fermeture (8 à 11).

4. Procédé selon une ou plusieurs des revendications précédentes, caractérisé en ce que les entraîneurs (14 à 20) se déplacent dans le sens oppose, les uns par rapport aux autres, dans le cas d'une utilisation de deux ou quatre entraîneurs (14 à 20).

5. Dispositif pour ouvrir ou écarter le(s) volet(s) de fermeture (8 à 11) une boite pliante ou en carton (7) dont le fond est déjà fermé, caractérisé en ce que
a) elle présente déjà un entraîneur (14 à 20) pouvant se déplacer dans le sens de l'ouverture du volet de fermeture (8 à 11) et
b) en ce qu'un dispositif est prévu pour abaisser la boîte pliante ou en carton (7) sur l'entraîneur (14 à 20) mobile.

6. Dispositif selon la revendication 5, caractérisé en ce que l'entraîneur (14 à 17) est une bande tournant sans fin.

7. Dispositif selon la revendication 5, caractérisé en ce que l'entraîneur (18, 19) est une pièce coulissante.

8. Dispositif selon la revendication 5, caractérisé en ce que l'entraîneur (20) est un rouleau.

9. Dispositif selon une ou plusieurs des revendications précédentes, caractérisé par un poste d'ouverture des volets de fermeture (13) avec un plan de travail / avec une table (29) et des entraîneurs (14 à 20) qui y sont encastrés.

10. Dispositif selon une ou plusieurs des revendications précédentes, caractérisé par deux entraîneurs (14, 15 et 18, 19) qui se déplacent de manière opposée.

11. Dispositif selon une ou plusieurs des revendications précédentes, caractérisé par quatre entraîneurs (14 à 20) qui se déplacent de manière opposée.

12. Dispositif selon une ou plusieurs des revendications pércédentes, caractérisé en ce que les entraîneurs (14 à 17) se croisent.

13. Dispositif selon une ou plusieurs des revendications précédentes, caractérisé par un appareil de transport (25) type robot pour l'abaissement de la boîte pliante (7).

14. Dispositif selon une ou plusieurs des revendications précédentes, caractérisé en ce que les entraîneurs sous forme de bande (14, 15) sont de longueurs différentes.

15. Dispositif selon une ou plusieurs des revendications précédentes, caractérisé en ce que des creux (31, 32) avec des surfaces latérales divergentes (38, 39) sont prévus dans le plan de travail ou dans la table (29) comme aides à l'ouverture.
